# EUROPÄISCHE PATENTSCHRIFT

(11) **EP 2 464 932 B1**
(45) Veröffentlichungstag und Bekanntmachung des Hinweises auf die Patenterteilung: **12.12.2018**
(21) Anmeldenummer: 09783679.5
(22) Anmeldetag: 02.10.2009
(51) Int. Cl.: F25D 25/02

(54) **KÜHLGERÄT MIT EINEM VERSCHIEBBAREN KÜHLGUTBEHÄLTER**
COOLING DEVICE HAVING A SLIDABLE CONTAINER FOR GOODS TO BE COOLED
APPAREIL FRIGORIFIQUE COMPORTANT UN BAC À DENRÉES RÉFRIGÉRÉES COULISSANT

(30) Priorität: 10.08.2009 DE 202009010793 U
(43) Veröffentlichungstag der Anmeldung: 20.06.2012
(73) Patentinhaber: BSH Hausgeräte GmbH, 81739 München (DE)
(72) Erfinder: STAUD, Ralph, 81667 München (DE); TISCHER, Thomas, 85540 Haar (DE); BECKE, Christoph, 83109 Grosskarolinenfeld (DE); EICHER, Max, 80689 München (DE)
(74) Vertreter: Richter, Harald
(86) Internationale Anmeldenummer: PCT/EP2009/062811
(87) Internationale Veröffentlichungsnummer: WO 2011/018125

(56) Entgegenhaltungen:
- DE-A1- 10 107 646
- DE-A1-102007 021 552
- FR-A- 1 113 744
- US-A- 3 169 813
- US-A1- 2007 272 092
- US-A1- 2008 277 304

## Beschreibung

Die vorliegende Erfindung betrifft das Gebiet der Kühlgeräte, insbesondere das Gebiet der Haushaltskühlgeräte.

Zur Lagerung von Kühlgut werden in heutigen Kühlgeräten, insbesondere in Haushaltskühlgeräten, oft Kühlgutauflagen in der Gestalt von beispielsweise Glasabstellplatten verwendet. Ein Nachteil dieses Lagerungskonzeptes besteht darin, das darauf weiter hinten gelagerte Kühlgut nur schwer zu erkennen und zu entnehmen ist. Ein weiterer Nachteil ist in der insgesamt erschwerten Entnahme von Kühlgut zu sehen.

Die Offenlegungsschrift DE 10 2007 021 552 A1 zeigt eine Auszugseinheit für ein Kältegerät.

Die Offenlegungsschrift FR 1 113 744 zeigt einen Behälter für einen Kühlschrank, wobei der Behälter unterhalb einer Ablagefläche angeordnet ist.

Die Patentschrift US 3,169,813 zeigt einen Behälter, der in Schienen unterhalb einer Ablagefläche gelagert ist.

Die Offenlegungsschrift US 2008/277304 A1 zeigt einen Behälter, der an seiner gewölbten Unterseite Rippen aufweist und auf einem Gitterrost eines Kühlgeräts gelagert ist.

Die Offenlegungsschrift US 2007/272092 A1 zeigt ein Aufbewahrungssystem mit mehreren Behältern, die auf mehreren Platten angeordnet sind. Hierbei sind Fixierungselemente zur Fixierung der Behälter auf den Platten vorgesehen.

Die Offenlegungsschrift DE 101 07 646 A1 zeigt einen Auszugskasten für ein Kältegerät.

Es ist daher die Aufgabe der vorliegenden Erfindung, auf ein effizientes Konzept zur Lagerung von Kühlgut in Kühlgeräten der vorgenannten Art zu schaffen. Diese Aufgabe wird durch die Merkmale des Anspruchs 1 gelöst. Vorteilhafte Weiterbildungsformen sind Gegenstand der abhängigen Ansprüche.

Die Erfindung basiert auf der Erkenntnis, dass eine effiziente Lagerung von Kühlgut auf einer Kühlgutauflage eines Kühlgerätes mittels eines Kühlgutbehälters, beispielsweise einer flachen Schale, welcher herausziehbar oder entnehmbar ist, realisiert werden kann. Der Kühlgutbehälter ist verschiebbar auf der Kühlgutauflage gelagert, wobei zur Begrenzung eines Verschiebeweges auf der Kühlgutauflage, um beispielsweise ein Herausfallen des Kühlgutbehälters zu verhindern, Begrenzungselemente vorgesehen sind.

Gemäß einem Aspekt betrifft die Erfindung ein Kühlgerät mit einer Kühlgutauflage, welche in einem Inneren des Kühlgerätes angeordnet ist, und einem Kühlgutbehälter, welcher auf der Kühlgutauflage verschiebbar angeordnet ist, wobei der Kühlgutbehälter ein Begrenzungselement zum Begrenzen eines Verschiebeweges insbesondere beim Herausziehen des Kühlgutbehälters auf der Kühlgutauflage umfasst. Dadurch wird beispielsweise ein Herausfallen des Kühlgutbehälters verhindert.

Gemäß einer Ausführungsform ist das Begrenzungselement am Kühlgutbehälter seitlich oder bodenseitig angeordnet, so dass eine effiziente Begrenzung des Verschiebeweges möglich ist.

Gemäß der Erfindung umfasst der Kühlgutbehälter Gleitelemente, insbesondere Gleitschienen oder Gleitkufen oder Gleitnuten, die jeweils mit einem Begrenzungselement versehen sind. Die Gleitelemente sind beispielsweise bodenseitig und/oder seitlich angeordnet, wodurch ein Gleiten des Kühlgutbehälters auf der Oberfläche der Kühlgutauflage vereinfacht wird.

Erfindungsgemäß umfasst das Begrenzungselement eine Ausnehmung, beispielsweise eine Einkerbung, wobei die Kühlgutauflage eine Randerhebung, beispielsweise eine vorderseitige Leiste, umfasst, welche in die Ausnehmung des Begrenzungselementes einrastet, wodurch der Verschiebeweg in der Raststellung begrenzt wird. Beispielsweise können die vorgenannten Gleitelemente jeweils eine Ausnehmung aufweisen, welche rückseitig angeordnet sein kann.

Gemäß einer Ausführungsform umfasst die Kühlgutauflage eine rückseitige Schutzleiste, welche vorgesehen ist, den Verschiebeweg des Kühlgutbehälters zum Inneren des Kühlgerätes hin zu begrenzen, wodurch eine Kollision des Kühlgutbehälters mit einer Rückwand des Kühlgerätes verhindert werden kann.

Gemäß einer Ausführungsform umfasst das Kühlgerät eine Mehrzahl von Kühlgutbehältern mit jeweils zumindest einem Begrenzungselement, welche übereinander stapelbar oder nebeneinander anordenbar sind, wodurch der zur Verfügung stehende Kühlraum effizient ausgenutzt werden kann.

Gemäß einer Ausführungsform ist der Kühlgutbehälter aus dem Inneren des Kühlgerätes herausnehmbar, was beispielsweise durch ein Anheben des Kühlgerätebehälters bewerkstelligt werden kann.

Gemäß einer Ausführungsform ist der Kühlgutbehälter bei Begrenzung des Verschiebeweges mittels des Begrenzungselementes um eine durch dieses verlaufende Schwenkachse schwenkbar gelagert, was eine einfache Entnahme des in dem Kühlgutbehälter angeordneten Kühlgutes vereinfacht.

Gemäß einer Ausführungsform umfasst der Kühlgutbehälter einen Feuchtespeicher, beispielsweise einen Vliesstoff, welcher beispielsweise als eine Materiallage einen Boden des Kühlgutbehälters bedeckt und beispielsweise zur Lagerung von organisch wachsenden Kühlgütern, insbesondere Kräutern, vorgesehen ist.

Weitere Ausführungsbeispiele werden Bezug nehmend auf die beiliegenden Zeichnungen erläutert, wobei die Ausführungsbeispiele gemäß den Figuren 6B und 7B nicht Gegenstand der Erfindung sind. Es zeigen:
Fig. 1 eine Anordnung von Kühlgutbehältern;
Fig. 2 eine Anordnung von Kühlgutbehältern;
Fig. 3 eine Vorderansicht eines Kühlgeräteinneren;
Fig. 4 einen Kühlgutbehälter;
Fig. 5 einen Kühlgutbehälter;
Fig. 6A, 6B Begrenzungselemente;
Fig. 7A, 7B Begrenzungselemente;
Fig. 8A, 8B Kühlgerätebehälter.

Fig. 1 zeigt Kühlgerätebehälter 101, 103, welche jeweils auf einer Ablage 105, beispielsweise einer Abstellplatte, verschiebbar angeordnet sind. Die Kühlgerätebehälter 101, 103 sind beispielsweise in der Gestalt von flachen Schalen ausgebildet, welche offen oder verschließbar sein können.

Jeder der Kühlgerätebehälter umfasst seitlich ein Gleitelement 107, beispielsweise eine Kufe. Die Gleitelemente 107 sind front- und/oder rückseitig beispielsweise abgerundet, wobei deren Rundung durch die jeweilige Vorderseite 109, 111 des jeweiligen Kühlgerätebehälters 101, 103, aufgenommen werden kann.

Die Gleitelemente 107 sind rückseitig jeweils mit einem Begrenzungselement 113 versehen, welches beispielsweise eine Ausnehmung in dem jeweiligen Gleitelement 107 bildet. Die Ausnehmung kann beispielsweise quadratisch, oval oder spitz zulaufend sein. Die Begrenzungselemente 113 sind vorgesehen, den Verschiebeweg des jeweiligen Kühlgutbehälters 101, 103 zu begrenzen, damit diese nicht über einen Rand der Kühlgutauflage 105 hinausgeschoben werden und somit nicht herausfallen können.

Hierzu kann die Kühlgutauflage vorderseitig beispielsweise eine Frontleiste 115, beispielsweise ein Profil, aufweisen, die bei einer entsprechenden Position des jeweiligen Kühlgutbehälters 101, 103 in das Begrenzungselement 113 einrastet und dadurch den Verschiebeweg begrenzt. Rückseitig umfasst die Kühlgutauflage eine Schutzleiste 117, beispielsweise eine Profilleiste, welche ein rückwärtiges Herausschieben einer Rückseite 119, 121 des jeweiligen Kühlgutbehälters 101, 103 verhindert.

Die Kühlgerätebehälter 101, 103 können vorderseitig beispielsweise jeweils mit einer Griffleiste 123, 125 versehen sein. Wie in Fig. 1 dargestellt, sind die Kühlgutbehälter 101, 103 bevorzugt in Beschickungsrichtung des Kühlgerätes verschiebbar.

Fig. 2 zeigt die in Fig. 1 dargestellte Anordnung mit darin gelagertem Kühlgut 201. Wie in Fig. 2 dargestellt, weisen die Kühlgutbehälter 101, 103 jeweils eine Tiefe auf, welche ein sicheres Aufnehmen des Kühlguts 201 ermöglicht, so dass dieses nicht herausfallen kann, und gleichzeitig ein einfaches Herausnehmen des Kühlguts zulässt. Die Kühlgerätebehälter 101, 103 sind bevorzugt aus Kunststoff oder Glas gebildet, wobei die Gleitelemente 107 verklebt oder beispielsweise formschlüssig seitlich oder bodenseitig angeordnet sein können.

Fig. 3 zeigt eine Seitenansicht auf die in den Figuren 1 und 2 dargestellte Anordnung, welche in einem Inneren 301 eines Kühlgerätes angeordnet ist. Darin sind beispielsweise drei Kühlgutauflagen 303, 305 und 307 unter- bzw. übereinander angeordnet und erstrecken sich jeweils zwischen einer Kühlschrankrückwand 309 und einer Vorderwand 311 des Kühlgerätes.

Jede Kühlgutauflage 303, 305, 307 ist jeweils mit einem Frontprofil 313, 315, 317 versehen, wobei die Frontprofile 313 bis 317 beispielsweise aufsteckbar sind. Jede der Kühlgutauflagen 303 bis 307 umfasst ferner eine rückseitige Profilleiste 319, 321, 323, wobei die rückseitigen Profilleisten 319 bis 323 beispielsweise aufsteckbar sind und jeweils einen Vorsprung 325 aufweisen.

In Fig. 3 ist ferner ein Kühlgutbehälter 327, welcher beispielsweise auf der mittleren Kühlgutauflage 305 angeordnet ist, dargestellt. Der Kühlgutbehälter weist beispielsweise den in den Figuren 1 und 2 dargestellten Aufbau auf und umfasst das Gleitelement 107, das mit einem Begrenzungselement 113, insbesondere einer Ausnehmung, versehen ist. Beim Herausschieben des Kühlgutbehälters 327 rastet der abstehende Abschnitt der Profilleiste 315 in die Ausnehmung 113 ein, wodurch der Verschiebeweg des Kühlgutbehälters 327 begrenzt wird.

Fig. 4 zeigt die in Fig. 3 dargestellte Anordnung, wobei sich der Kühlgutbehälter 327 in einer Rastposition befindet. Wie in Fig. 4 dargestellt, kann der Kühlgerätebehälter 327 aufgrund der Einrastung der Profilleiste 315 in die Ausnehmung 313 nicht über einen Seitenrand der Kühlgutauflage 305 hinausgeschoben werden, so dass der Kühlgutbehälter 327 und somit auch das darin gelagerte Kühlgut 401 beim Herausschieben desselben nicht herausfallen können. Gleichzeitig ist der Kühlgutbehälter 327 im eingerasteten Zustand um die durch eine Längsachse der Profilleiste 315 gebildete Schwenkachse schwenkbar, was ein Herausnehmen des in dem Kühlgutbehälter 327 gelagerten Kühlguts unterstützt.

Zur Entnahme des Kühlgutbehälters 327 kann dieser beispielsweise angehoben werden, wodurch die Rastung aufgehoben wird, so dass der Kühlgutbehälter 327 herausgenommen werden kann, wie es in Fig. 5 dargestellt ist.

Fig. 6A zeigt einen Abschnitt des Kühlgerätebehälters 103 mit dem Gleitelement 107 sowie dem darin gebildeten Begrenzungselement 113 in der Form einer Ausnehmung. Das Begrenzungselement 113 kann das Gleitelement beispielsweise in zwei Abschnitte teilen oder nicht teilen, wobei der rückwärtige Abschnitt 601 sowie der in Fig. 6A nicht vollständig dargestellte vordere Abschnitt jeweils eine endseitige Rundung aufweisen, was ein Gleiten des Kühlgerätebehälters 103 auf der Kühlgeräteauflage 105 unterstützt. Wie in Fig. 6A dargestellt, gleitet das Gleitelement 107 auch über die Frontleiste 115, welche beispielsweise als ein Frontprofil ausgebildet sein kann, der Kühlgeräteablage 105, bis die Frontleiste 115 in die Ausnehmung 113 einrastet und somit den Verschiebeweg begrenzt. Da das Gleitelement 107 unterhalb des Bodens 603 des Kühlgerätebehälters 103 angeordnet ist, kann dieser beim Herausschieben des Kühlgerätebehälters 103 beispielsweise bezüglich der Kühlgutauflage 105 eine schräge Stellung einnehmen, welche im eingeschobenen Zustand jedoch aufgehoben wird.

Fig. 6B zeigt einen Ausschnitt eines Kühlgerätebehälters 605 mit einem Boden 607 sowie einer über diesen hinausgehenden Rückwand 609, wobei ein über den Boden 607 hinausgehender Abschnitt 611 der Rückwand 609 ein Begrenzungselement in der Gestalt eines Vorsprungs bzw. eines Endanschlags bildet. Der Vorsprung 611 kollidiert beim Herausschieben des Kühlgerätebehälters 605 mit der Frontleiste 115, wodurch der Verschiebeweg des Kühlgutbehälters 605 begrenzt und dessen Herausfallen verhindert wird.

Der Vorsprung 611 weist bevorzugt eine Höhe auf, welche einer Höhe des über eine Oberfläche der Kühlgeräteauflage 105 hinausragenden Abschnitts 613 der Frontleiste 115 entspricht. Damit ist eine waagerechte Führung des Bodens 607 beim Herausschieben des Kühlgutbehälters 605 möglich.

In den Figuren 7A und 7B sind die Kühlgerätebehälter 103 und 605 in der Rast- bzw. Anschlagsposition dargestellt. In beiden Fällen kann der jeweilige Kühlgutbehälter 103, 605 um die durch eine durch die Frontleiste 115 verlaufende Schwenkachse geschwenkt werden, was eine Entnahme des darin jeweils angeordneten Kühlguts vereinfacht.

In den Figuren 8A und 8B sind die in den Figuren 1 und 2 dargestellten Kühlgutbehälter 101 und 103 übereinander gestapelt dargestellt. Hierzu sind die Seitenränder der Kühlgutbehälter 101, 103 bevorzugt derart geformt, dass sie einen sicheren Halt für die Gleitelemente 107 bilden. Hierzu können die Seitenteile beispielsweise längliche Rillen aufweisen, welche die Gleitelemente 107 zumindest teilweise aufnehmen.

Bei einer Ausführung der Kühlgutbehälter als schmale Schalen können darin im übereinander gestapelten Zustand unterschiedliche Kühlgüter gelagert werden, wobei die Kühlgutbehälter sowohl auf verschiedenen Abstellebenen angeordnet oder auch übereinander gestapelt werden können. Die Kühlgutbehälter können ferner mit Deckeln versehen werden, welche jeweils beispielsweise mit einem Feuchtespeicher, beispielsweise einem Feuchtevlies, ausgestattet sind, um beispielsweise Feuchtigkeit zur Lagerung von Kräutern oder Pflanzen bereitzustellen. Gemäß einer Ausführungsform können die Böden der Kühlgutbehälter mit Feuchtevlies ausgelegt werden, so dass darin Wasser für die Pflanzen, insbesondere Kräuter, gespeichert werden kann. Durch die Vliesausführung ist es möglich, die Pflanzen oder Kräuter stielseitig in den Feuchtespeicher einzustecken, wodurch eine effiziente Wasserversorgung sichergestellt werden kann, was zu einer längeren Lagerungsdauer führt.

Wie in Fig. 4 dargestellt, können die Kühlgutbehälter nach vorne gezogen werden, wobei die in den Kufen jeweils eingearbeitete Rastung beispielsweise hörbar an der Frontleiste einrastet und ein Abrutschen von der Kühlgutauflage, beispielsweise einer Glasschale, verhindert. Der Kühlgutbehälter, welcher beispielsweise in der Form einer Schale ausgebildet ist, kann beispielsweise mit einer Hand vorn gehalten werden und liegt hinten auf der Kühlgutauflage auf. Mit der anderen Hand kann das benötigte Kühlgut entnommen werden. In diesem Zustand kann der Inhalt auch sehr gut überblickt werden.

Die in den Figuren 6 und 7 dargestellten Möglichkeiten verdeutlichen, wie der Endanschlag es verhindert, dass der Kühlgutbehälter beispielsweise aus Versehen zu weit gezogen wird und herausfällt. Dabei ist die in der Fig. 6A dargestellte Ausführungsform vorteilhaft, da sie ein deutlich hörbares und fühlbares Rasten ermöglicht, wenn die in den Kufen befindlichen Rastungen am Frontprofil der Kühlgutauflage einrasten. Darüber hinaus laufen die Kühlgutbehälter auf diesen Kufen besonders leicht und leise auf der Kühlgutauflage sowie deren Frontleiste.

Das erfindungsgemäße Konzept ermöglicht eine einfache Bedienung und eine variable Lagerung von Kühlgut, da die Kühlgutbehälter nebeneinander oder auf verschiedenen Ebenen gelagert werden können. Die Kühlgutbehälter sind dennoch leicht zu reinigen, wobei zusätzlicher Auslaufschutz vorgesehen werden kann. Dadurch, dass die Begrenzungselemente in den Kühlgutbehältern integriert sind, sind diese nachrüstbar und können zu so genannten Sets zusammengestellt werden, in denen unterschiedliche Kühlgüter, wie beispielsweise Frühstück oder Babynahrung, gelagert werden. Die Kühlgutbehälter können beispielsweise als Kühlgutschalen gebildet sein und sind kostengünstig und einfach auszutauschen. Darüber hinaus ist eine hervorragende Übersichtlichkeit des Kühlgutes an der vorderen Rastposition der Kühlgutbehälter gegeben. Durch eine Komplettentnahme von mehreren Gegenständen gleichzeitig bzw. von den vorstehend genannten Sets kann die Öffnungsdauer des Kühlschrankes wesentlich kürzer sein als bei normaler Einzelentnahme, was eine Energieersparnis mit sich bringt und eine Betauung verhindert.

## Patentansprüche

1. Kühlgerät, mit einer Kühlgutauflage (105), welche in einem Inneren des Kühlgerätes angeordnet ist; und einem Kühlgutbehälter (101), welcher auf der Kühlgutauflage (105) verschiebbar angeordnet ist, wobei der Kühlgutbehälter (101) ein Begrenzungselement (113) zum Begrenzen eines Verschiebeweges des Kühlgutbehälters (101) auf der Kühlgutauflage (105) umfasst, wobei der Kühlgutbehälter (101) Gleitelemente (107) aufweist, die jeweils mit einem Begrenzungselement (113) versehen sind, **dadurch gekennzeichnet, dass** das Begrenzungselement (113) eine Ausnehmung, insbesondere eine Einkerbung, ist, und dass die Kühlgutauflage (105) eine Randerhebung(115), insbesondere eine vorderseitige Leiste (115), aufweist, welche in die Ausnehmung rastbar ist.

2. Kühlgerät gemäß Anspruch 1, **dadurch gekennzeichnet, dass** das Begrenzungselement (113) seitlich oder bodenseitig angeordnet ist.

3. Kühlgerät gemäß Anspruch 1 oder 2, **dadurch gekennzeichnet, dass** die Gleitelemente (107) Gleitschienen oder Gleitkufen oder Gleitnuten sind.

4. Kühlgerät nach einem der vorstehenden Ansprüche, **dadurch gekennzeichnet, dass** die Kühlgutauflage (105) eine rückseitige Schutzleiste (117) aufweist, welche vorgesehen ist, den Verschiebeweg des Kühlgutbehälters (101) zum Inneren des Kühlgerätes zu begrenzen.

5. Kühlgerät nach einem der vorstehenden Ansprüche, **dadurch gekennzeichnet, dass** eine Mehrzahl von Kühlgutbehältern (101, 103) mit jeweils zumindest einem Begrenzungselement (113) übereinander stapelbar oder nebeneinander anordenbar ist.

6. Kühlgerät nach einem der vorstehenden Ansprüche, **dadurch gekennzeichnet, dass** der Kühlgutbehälter (101) aus dem Inneren des Kühlgerätes herausnehmbar ist.

7. Kühlgerät nach einem der vorstehenden Ansprüche, **dadurch gekennzeichnet, dass** der Kühlgutbehälter (101) bei Begrenzung des Verschiebeweges mittels des Begrenzungselementes (113) schwenkbar um das Begrenzungselement (113) gelagert ist.

8. Kühlgerät nach einem der vorstehenden Ansprüche, **dadurch gekennzeichnet, dass** der Kühlgutbehälter einen Feuchtespeicher, insbesondere einen Vliesstoff, aufweist.

## Claims

1. Refrigerating device having a support (105) for refrigerated items that is located in an interior space of the refrigerating device; and a container (101) for refrigerated items that is located displaceably on the support (105) for refrigerated items, wherein the container (101) for refrigerated items comprises a limiting element (113) for limiting a displacement path of the container (101) for refrigerated items on the support (105) for refrigerated items, wherein the container (101) for refrigerated items has slide elements (107), furnished in each case with a limiting element (113), **characterised in that** the limiting element (113) is a recess, in particular an indent, and **in that** the support (105) for refrigerated items has an edge elevation (115), in particular a frontal strip (115), that can latch into the recess.

2. Refrigerating device according to claim 1, **characterised in that** the limiting element (113) is located laterally or on the floor side.

3. Refrigerating device according to claim 1 or 2, **characterised in that** the slide elements (107), are slide rails or slide skids or slide grooves.

4. Refrigerating device according to one of the preceding claims, **characterised in that** the support (105) for refrigerated items has a back protective strip (117) that is provided for limiting the displacement path of the container (101) for refrigerated items toward the interior space of the refrigerating device.

5. Refrigerating device according to one of the preceding claims, **characterised in that** a plurality of containers (101, 103) for refrigerated items each having at least one limiting element (113) can be stacked one upon the other or arranged next to each other.

6. Refrigerating device according to one of the preceding claims, **characterised in that** the container (101) for refrigerated items can be removed from the interior space of the refrigerating device.

7. Refrigerating device according to one of the preceding claims, **characterised in that** with the displacement path limited by means of the limiting element (113) the container (101) for refrigerated items is mounted capable of swivelling around the limiting element (113).

8. Refrigerating device according to one of the preceding claims, **characterised in that** the container for refrigerated items has a moisture store, in particular a non-woven fabric.

## Revendications

1. Appareil frigorifique, avec un support à denrées à réfrigérer (105) disposé dans un espace intérieur de l'appareil frigorifique et un contenant à denrées à réfrigérer (101) disposé de façon déplaçable sur le support à denrées à réfrigérer (105), dans lequel le contenant à denrées à réfrigérer (101) englobe un élément de limitation (113) pour la limitation d'une course de déplacement du contenant à denrées à réfrigérer (101) sur le support à denrées à réfrigérer (105), dans lequel le contenant à denrées à réfrigérer (101) présente des éléments coulissants (107) respectivement dotés d'un élément de limitation (113), **caractérisé en ce que** l'élément de limitation (113) est un évidement, en particulier une encoche, et **en ce que** le support à denrées à réfrigérer (105) présente une élévation de bord (115), en particulier une moulure avant (115), insérable dans l'évidement.

2. Appareil frigorifique selon la revendication 1, **caractérisé en ce que** l'élément de limitation (113) est disposé latéralement ou côté fond.

3. Appareil frigorifique selon la revendication 1 ou 2, **caractérisé en ce que** les éléments coulissants (107) sont des rails coulissants, des patins coulissants ou des rainures coulissantes.

4. Appareil frigorifique selon l'une des revendications précédentes, **caractérisé en ce que** le support à denrées à réfrigérer (105) présente une moulure de protection arrière (117) prévue afin de limiter la course de déplacement du contenant à denrées à réfrigérer (101) par rapport à l'intérieur de l'appareil frigorifique.

5. Appareil frigorifique selon l'une des revendications précédentes, **caractérisé en ce qu'**une pluralité de contenants à denrées à réfrigérer (101, 103) avec respectivement au moins un élément de limitation (113) peuvent être empilés l'un sur l'autre ou disposés l'un à côté de l'autre.

6. Appareil frigorifique selon l'une des revendications précédentes, **caractérisé en ce que** le contenant à denrées à réfrigérer (101) est amovible de l'intérieur de l'appareil frigorifique.

7. Appareil frigorifique selon l'une des revendications précédentes, **caractérisé en ce que** le contenant à denrées à réfrigérer (101) est logé de façon pivotante autour de l'élément de limitation (113) lors de la limitation de course de déplacement au moyen de l'élément de limitation (113).

8. Appareil frigorifique selon l'une des revendications précédentes, **caractérisé en ce que** le contenant à denrées à réfrigérer présente un accumulateur d'humidité, en particulier un matériau non tissé.
